# EUROPÄISCHE PATENTSCHRIFT

(11) **EP 0 004 903 B1**
(45) Veröffentlichungstag und Bekanntmachung des Hinweises auf die Patenterteilung: **10.12.1980**
(21) Anmeldenummer: 79101017.6
(22) Anmeldetag: 04.04.1979
(51) Int. Cl.: C25B 1/26

(54) **Verfahren zur Herstellung von Chlor aus Salzsäure durch Elektrolyse und Salzsäure-Elektrolysezelle**
Method for preparing chlorine by electrolysis of hydrochloric acid, and electrolytic cell therefor
Procédé et cellule pour la préparation du chlore par électrolyse de l'acide chlorhydrique

(30) Priorität: 14.04.1978 DE 2816152
(43) Veröffentlichungstag der Anmeldung: 31.10.1979
(73) Patentinhaber: BAYER AG, 51368 Leverkusen (DE)
(72) Erfinder: Minz, Franz-Rudolf, Dr., D-4047 Dormagen 11 (DE); Wiechers, Herbert, D-5090 Leverkusen 3 (DE)

## Beschreibung

Die elektrolytische Erzeugung von Wasserstoff und Chlor aus Salzsäure erfolgt im allgemeinen in Elektrolysezellen, in denen 30 bis 45 vertikal angeordnete bipolare Elektroden, wobei die zwischen je zwei Elektroden gebildete Elektroylsemkammer durch ein Diaphragma unterteilt ist, zusammengefaßt sind. Üblicherweise beträgt die Elektrodenfläche ca. 2,5 m² und besitzt quadratischen Querschnitt; siehe z.B. DAS 1 216 852 oder Chem. lng. Technik 39, 731 (1967). Die Salzsäure durchströmt die Elektrolysekammer von unten nach oben, wobei sich im Katholytraum Wasserstoff und im Anolytraum Chlor bildet. Katholyt und Anolyt werden also auf ihrem Weg durch die Elektrolysekammer mit Gasblasen angereichert. Did Gasblasen werden nach dem Austritt der Elektrolyte aus der Zelle abgeschieden.

Durch die Anwesenheit von Gasblasen im Elektrolyten wird dessen elektrischer Widerstand, und damit der spezifische Leistungsverbrauch der Elektrolysezelle erhöht. Es ist daher wünschenswert, bei gegebener Stromdichte die Aufenthaltszeit des Elektrolyten in der Zelle, d.h. die Zeit, während der sich die Gasblasen anreichern, möglichst kurz zu wählen. Andererseits ist es zum wirtschaftlichen Betrieb der Zelle notwendig, die Konzentration der Salzsäure während des Durchgangs durch die Elektrolysezelle hinreichend zu verringern. Üblicherweise wird eine Verarmung von ca. 25% auf ca. 20% HCI angestrebt.

Gegenstand der Erfindung ist daher ein Verfahren zur Herstellung von Chlor und Wasserstoff aus Salzsäure durch Elektrolyse in einer Elektrolysezelle, bestehend aus einer Vielzahl von vertikal angeordneten bipolaren Elektroden, wobei zwischen je zwei Elektroden zur Unterteilung der zwischen diesen gebildeten Elektrolysekammern in einen Anolytraum und einen Katholytraum ein Diaphragma angeordnet ist, ferner Abfluß- und Zuflußeinrichtungen für die Elektrolyte, das dadurch gekennzeichnet ist, daß die Salzsäure in mindestens zwei aufeinanderfolgenden Stufen elektrolysiert wird, wobei sie nach Austritt aus einer Stufe und vor Eintritt in die jeweils nächste Stufe entgast wird.

Gegenstand der Erfindung ist auch eine Salzsäure-Elektrolysezelle, bestehend aus einer Vielzahl von vertikal angeordneten bipolaren Elektroden, wobei zwischen je zwei Elektroden zur Unterteilung der zwischen diesen gebildeten Elektrolysekammer in einen Anolytraum und einen Katholytraum ein Diaphragma angeordnet ist, ferner Abfluß- und Zuflußeinrichtungen für die Elektrolyte, die dadurch gekennzeichnet ist, daß die bipolaren Elektroden und die Elektrolysekammern jeweils in mindestens einer horizontalen Ebene senkrecht zur Elektrodenfläche in Etagen unterteilt sind und in dieser Ebene zusätzliche Zufluß- und Abflußeinrichtungen für die Elektrolyte vorgesehen sind, so daß in jeder Etage voneinander unabhängige Elektrolytkreisläufe ausgebildet sind.

Vorzugsweise beträgt die Höhe der durch die Unterteilung der Elektroden entstehenden Teilelektrodenflächen 40 bis 80 cm, besonders bevorzugt ca. 60 cm.

Zweckmäßigerweise werden die bipolaren Elektroden jeweils in Halterahmen gehalten, die nach Art von Filterpressen aneinander geschichtet werden. Das Prinzip solcher Anordnungen ist z.B. in der DOS 2 222 637 oder DOS 2 317 359 beschrieben. Erfindungsgemäß enthalten die Elektrolyserahmen zur Aufnahme der Elektroden mehrere übereinander liegende Fenster, wobei die Stege Zufluß- und Abflußkanäle für die Elektrolyte enthalten.

Die Erfindung wird nachfolgend anhand der Figuren näher erläutert. Fig. 1 zeigt beispielhaft einen Querschnitt durch eine zwei etagige Elektrolysezelle. Fig. 2 zeigt stark vereinfacht einen Elektrodenrahmen, senkrecht zu der in Fig. 1 gezeigten Schnittrichtung. Den in den Figuren angegebenen Ziffern kommt im Einzelnen folgende Bedeutung zu:
1 Elektrodenrahmen
2 Bipolar Elektrode
3 Kathode
4 Anode
5 Anolytkammer
6 Katholytkammer
7 Diaphragma
8 Anolytzufuhr
9 Katholytzufuhr
10 Katholyt
11 Anolyt- und Chlorgasableitung
12 Katholytentgasung
13 Anolytentgasung
A Anolyt
K Katholyt

Das erfindungsgemäße Verfahren unter Einsatz der erfindungsgemäßen Elektrolysezelle, wird so betrieben, daß sowohl Katholyt als auch Anolyt die einzelnen Etagen der Elektrolysezelle nacheinander durchströmen und jeweils nach Austritt aus einer Etage und vor Eintritt in die nächste Etage entgast werden, wobei die Elektrolyte stufenweise verarmt werden. Der Elektrolysezelle wird sowohl in Anolyt- als auch im Katholytkreislauf ca. 25%ige Salzsäure zugeführt, wobei die Anolytsäure eine etwas höhere Konzentration aufweisen kann. Die Säure wird in mehreren Stufen auf schließlich 20%ige Salzsäure verarmt.

Die Elektrolyse wird vorgzugsweise bei Stromdichten von 4 bis 8 kA/m². vorzugsweise 5 bis 7 kA/m² betrieben. Dabei werden vorzugsweise die verschiedenen Etagen einer Elektrolysezelle parallel geschaltet.

Um Druckdifferenzen in den Elektrolyten zu vermeiden, wird die Säure vorzugsweise zunächst in die oberste Etage einer Elektrolysezelle eingeführt und nach dem Austritt aus einer Etage und Entgasung jeweils in die nächste darunter liegende Etage eingeführt. Jede Etage wird vorzugsweise von unten nach oben durchströmt, un so eine Mitnahme und damit einen beschleunigten Austrag der Gasblasen zu gewährleisten. Für den Fall einer zwei-etagigen Elektrolysezelle ist der bevorzugte Strömungsweg von Anolyt und Katholyt in Fig. 2 durch die eingezeichneten Pfeile dargestellt.

Mit der Erfindung wird der spezifische Energieverbrauch bei der Elektrolyse von Salzsäure herabgesetzt, wobei gleichzeitig durch' Verringerung der notwendigen aktiven Elektrodenflächen etwa 20% Graphit eingespart wird. Die Elektrolyse kann gegenüber den bisher üblichen Stromdichten von ca. 4 kA/m² bei gleicher Spannung mit erheblich erhöhter Stromdichte betrieben werden. Andererseits wird, wenn die Stromdichte erhalten bleiben soll, ein Spannungsgewinn erreicht, der z.B. bei bestehenden Anlagen die Hintereinanderschaltung von einer erhöhten Zahl von bipolaren Elektroden ermöglicht.

## Patentansprüche

1. Verfahren zur Herstellung von Chlor und Wasserstoff aus Salzsäre durch Elektrolyse in einer Elektrolysezelle bestehend aus einer Vielzahl von vertikal angeordneten bipolaren Elektroden, wobei zwischen je zwei Elektroden zur Unterteilung der zwischen diesen gebildeten Elektrolysekammern in einen Anolytraum und einen Katholytraum ein Diaphragma angeordnet ist, ferner Abflüß- und Zuflußeinrichtungen für die Elektrolyte, dadurch gekennzeichnet, daß die Salzsäure in mindestens zwei aufeinanderfolgenden Stufen elektrolysiert wird, wobei sie nach Austritt aus einer Stufe und vor Eintritt in die jeweils nächste Stufe entgast wird.

2. Salzsäure-Elektrolysezelle bestehend aus einer Vielzahl von vertikal angeordneten bipolaren Elektroden, wobei zwischen je zwei Elektroden zur Unterteilung der zwischen diesen gebildeten Elektrolysekammer in einen Anolytraum und einen Katholytraum ein Diaphragma angeordnet ist, ferner Abfluß- und Zuflußeinrichtungen für die Elektrolyte, dadurch gekannzeichnet, daß die bipolaren Elektroden und Elektrolysekammern jeweils in mindestens einer horizontalen Ebene senkrecht zur Elektrodenfläche in Etagen unterteilt sind und in dieser Ebene zusätzliche Zufluß- und Abflußeinrichtungen für die Elektrolyte vorgesehen sind, so daß in jeder Etage voneinander unabhängige Elektrolytkreisläufe ausgebildet sind.

3. Elektrolysezelle nach Anspruch 2, wobei die Höhe der durch Unterteilung der Elektroden entstehenden Teilelektrodenflächen 40 bis 80 cm, vorzugsweise ca. 60 cm beträgt.

4. Verwendung der Elektrolysezelle nach Anspruch 2 oder 3, dadurch gekennzeichnet, daß die Elektrolyte die Etagen der Elektrolysezelle nacheinander durchströmen und jeweils nach Austritt aus einer Etage und vor Eintritt in die nächste Etage entgast werden, wobei die Elektrolyte stufenweise verarmt werden.

5. Verwendung nach Anspruch 4, dadurch gekennzeichnet, daß die Elektrolyte zunächst die oberste Etage einer Zelle und nachfolgend jeweils die nächst tiefere Etage durchströmen, wobei jede Etage von unten nach oben durchströmt wird.

## Claims

1. Process for the production of chlorine and hydrogen from hydrochloric acid by electrolysis in an electrolysis cell comprising a plurality of vertically arranged bipolar electrodes, a diaphragm being arranged between each two electrodes to divide the electrolysis chambers formed between them into an anolyte chamber and a catholyte chamber, and outlet and inlet devices for the electrolytes, characterised in that the hydrochloric acid is electrolyzed in at least two successive stages and is degassed after leaving one stage and before entering the next stage at any given time.

2. A hydrochloric acid electrolysis cell comprising a plurality of vertically arranged bipolar electrodes, a diaphragm being arranged between each two electrodes to divide the electrolysis chamber formed between them into an ahloyte chamber and a catholyte chamber, and outlet and inlet devices for the electrolytes, characterised in that the bipolar electrodes and the electrolysis chambers are each divided into levels in at least one horizontal plane perpendicular to the electrode surface and additional inlet and outlet devices for the electrolytes are provided in this plane so that independent electrolyte cycles are formed in each level.

3. An electrolysis cell according to claim 2, in which the partial electrode surfaces formed by the division of the electrodes are 40 to 80 cm, preferably about 60 cm in height.

4. The use of the electrolysis cell according to claim 2 or 3, characterised in that the electrolytes flow successively through the levels of the electrolysis cell and are degassed each time after leaving one level and before entering the next level, the electrolytes being reduced in stages.

5. The use according to claim 4, characterised in that the electrolysis first of all flow through the uppermost level of a cell and subsequently the next level thereunder, each level being traversed from the bottom to the top.

## Revendications

1. Procédé de fabrication de chlore et d'hydrogène à partir d'acide chlorhydrique par électrolyse dans une cellule d'électrolyse consistant en une multiplicité d'électrodes bipolaires à agencement vertical, où entre chaque fois deux électrodes est monté un diaphragme pour le partage des chambres d'électrolyse formées entre celles-ci en un espace d'anolyte et un espace de catholyte, en outre en des dispositifs de décharge et d'amenée pour l'électrolyte, caractérisé en ce que l'acide chlorhydrique est électrolysé en au moins deux stades successifs étant dégazé après la sortie d'un stade et avant l'entrée dans le stade chaque fois suivant.

2. Cellule d'électrolyse d'acide chlorhydrique consistant en une multiplicité d'électrodes bipolaires à agencement vertical, dans laquelle entre chaque fois deux électrodes est monté un diaphragme pour le partage des chambres d'électrolyse formées entre cellesci en un espace d'anolyte et un espace de catholyte, en outre en des dispositifs de décharge et d'amenée pour l'électrolyte, caractérisée en ce que les électrodes bipolaires et les chambres d'électrolyse sont chaque fois partagées en étages dans au moins un plan horizontal perpendiculairement à la surface des électrodes et en ce que, dans ce plan, sont prévus des dispositifs supplémentaires d'amenée et de décharge pour l'électrolyte pour que, dans chaque étage, soient formés des circuits d'électrolyte mutuellement indépendants.

3. Cellule d'électrolyse selon la revendication 2, où la hauteur des surfaces partielles d'électrodes obtenues par le partage des électrodes est de 40 à 80 cm, de préférence d'environ 60 cm.

4. Utilisation de la cellule d'électrolyse selon l'une quelconque des revendications 2 et 3, caractérisée en ce que l'électrolyte parcourt les étages de la cellule d'électrolyse successivement et en ce que chaque fois après la sortie d'un étage et avant l'entrée dans l'étage suivant il est dégazé, l'électrolyte étant appauvri par étapes.

5. Utilisation selon la revendication 4, caractérisée en ce que l'électrolyte parcourt tout d'abord l'étage le plus élevé d'une cellule et par la suite chaque fois l'étage plus bas suivant, chaque étage étant parcouru de bas en haut.
